# EUROPÄISCHE PATENTSCHRIFT

(11) **EP 0 031 791 B1**
(45) Veröffentlichungstag und Bekanntmachung des Hinweises auf die Patenterteilung: **18.05.1983**
(21) Anmeldenummer: 80730071.0
(22) Anmeldetag: 11.11.1980
(51) Int. Cl.: H01H 33/16, H01H 3/42

(54) **Hochspannungs-Leistungsschalter**
High voltage power circuit breaker
Disjoncteur de puissance haute tension

(30) Priorität: 07.12.1979 DE 2949753
(43) Veröffentlichungstag der Anmeldung: 08.07.1981
(73) Patentinhaber: SIEMENS AKTIENGESELLSCHAFT, 80333 München (DE)
(72) Erfinder: Mascher, Karl, Ing. grad, S-1000 Berlin 27 (DE)

## Beschreibung

Die Erfindung bezieht sich auf einen Hochspannungs-Leistungsschalter mit einem Einschaltwiderstand, der im Verlaufe des Einschaltvorganges über eine Hilfsschaltstrecke parallel zur Hauptschaltstrecke geschaltet und nach deren Schliessen durch Öffnen der Hilfsschaltstrecke bis zum Wiedereinschalten der Hauptschaltstrecke ausgeschaltet ist, mit einem in Ausschaltrichtung federbelasteten beweglichen Hilfsschaltstift der Hilfsschaltstrecke und mit einer an diesem Hilfsschaltstift angelenkten Pleuelstange, die mit einem drehbar gelagerten Kurbeltrieb des Antriebsorgans gelenkig verbunden ist.

Bei einem derartigen, aus der DE-PS 21 08 915 bekannten Hochspannungs-Leistungsschalter wird vom Kurbeltrieb ein Kurbelzapfen verschwenkt, der über einen Sperrnocken die Pleuelstange bewegt, bis dieser Sperrnocken an einem ortsfesten Auslöser anschlägt und die Pleuelstange zu einer Rücklaufbewegung freigibt. N.,ch der Freigabe läuft der Kurbelzapfen in einem in der Pleuelstange angeordneten Langloch, dessen Länge dem Rücklaufweg des Hilfsschaltstiftes angepasst ist.

Aus der Siemens-Druckschrift «2 cycle» SFₐ-Leistungsschalter 3AT5, Bestell-Nr. B 122/1698-220, ist ferner ein Hochspannungs-Leistungsschalter mit Einschaltwiderstand bekannt, dessen Kurbel aus einem mit der Pleuelstange verbundenen Mitnehmerhebel, einem darin geführten federbelasteten Mitnehmer und einer mit der Antriebswelle verdrehungssteif verbundenen Mitnehmerscheibe besteht. Im Verlauf der Einschaltbewegung wird der Hebel aufgrund der verklinkten Lage des Mitnehmers an der Mitnehmerscheibe gemeinsam mit dieser verdreht, bis ein ortsfester Anschlag den Mitnehmer entgegen der Kraft der ihn belastenden Feder ausser Eingriff mit der Mitnehmerscheibe bringt und so die Rücklaufbewegung des ebenfalls federbelasteten Hilfsschaltstiftes einleitet.

Der Erfindung liegt die Aufgabe zugrunde, einen Hochspannungs-Leistungsschalter der eingangs genannten Art anzugeben, dessen Hilfsschaltstreckenantrieb konstruktiv vereinfacht ist. Insbesondere sollen Sperrnocken, Klinkengesperre o.dgl. vermieden werden.

Diese Aufgabe wird nach der Erfindung dadurch gelöst, dass der Kurbeltrieb eine das zugehörige Gelenk der Pleuelstange zwangsweise führende Kulisse aufweist, die aus einem zur Drehwelle des Kurbeltriebs konzentrischen Teil und einem daran anschliessenden, in Einschaltrichtung vorgelagerten, annähernd radial nach aussen geknickten geradlinigen Teil besteht.

Die Steuerung des Hilfsschaltstiftes wird durch die Kulisse bewirkt, wobei sich der zeitliche Ablauf der Hilfsschaltstift-Bewegung aus der Gestaltung der beiden Kulissenteile und ihrer relativ aufeinander bezogenen Längen ergibt.

Durch die Federbelastung des Hilfsschaltstiftes ergibt sich eine Zwangsführung mit nur einer Führungsfläche der Kulisse. Um bei Stossimpulsen des Antriebs einen unerwünschten Freilauf des Hilfsschaltstiftes zu vermeiden, ist es vorteilhaft, wenn die Kulisse parallel verlaufende Führungsflächen für das Kurbellager der Pleuelstange aufweist. Damit ergibt sich eine formschlüssige Verbindung zwischen Pleuelstange und Kurbeltrieb.

Die unvermeidbaren, auf die Pleuelstange einwirkenden Stosskräfte können in ihrer Wirkung auf die Schaltstelle gemindert werden, wenn die Kulisse an den Endstellen Dämpfungspolster enthält.

Die Auslösung der Rücklaufbewegung während des Einschaltvorganges des Leistungsschalters wird an sich durch die Kulisse selbsttätig bewirkt. Dennoch kann es für manche Fälle vorteilhaft sein, dem geradlinigen Teil der Kulisse einen Vorsprung zuzuordnen, der auf die Pleuelstange im Sinne einer Auslösung einwirkt. Eine besonders vorteilhafte Ausgestaltung der Erfindung ergibt sich, wenn die Kulisse mit einer Nabe versehen ist, die eine Anschlags- und Führungsfläche bildet.

Anhand der Zeichnung ist ein Ausführungsbeispiel der Erfindung beschrieben und die Wirkungsweise erläutert.

Die Figur 1 zeigt schematisch einen Hochspannungs-Leistungsschalter mit Einschaltwiderstand.

Die Figuren 2 bis 6 zeigen Darstellungen für den Bewegungsablauf des für die Steuerung des Einschaltwiderstandes nach Fig. 1 vorgesehenen Kurbeltriebs anhand verschiedener Stellungen während des Ein- und Ausschaltvorgangs. _

In Fig. 1 ist ein Hochspannungs-Leistungsschalter mit Einschaltwiderstand mit den zum Verständnis der Erfindung notwendigen Teilen zum Teil im Schnitt schematisch dargestellt, bei dem alle nicht zur Erläuterung der Erfindung wesentlichen Teile, wie z.B. Stützisolatoren, Fussgestell und hydraulische bzw. pneumatische Antriebseinrichtungen, der Einfachheit halber weggelassen sind.

Der Hochspannungs-Leistungsschalter enthält eine Hauptschaltstrecke 1, der zum Dämpfen von Einschalt-Überspannungen ein Einschaltwiderstand 2 parallelschaltbar ist. Hierzu ist dem Einschaltwiderstand 2 eine Hilfsschaltstrecke 3 zugeordnet, die aus einem beweglichen Hilfsschaltstift 3a und einem federbelasteten Festkontakt 3b besteht. Der Hilfsschaltstift 3a ist von einer Feder 4 in Ausschaltrichtung belastet und wird über eine Pleuelstange 5 von einem auf einer Drehwelle 6 angeordneten Kurbeltrieb 7 betätigt. Der Bewegungsablauf für den Hilfsschaltstift 3a wird dabei so gesteuert, dass im Verlauf des Einschaltvorganges die Hilfsschaltstrecke 3 zeitlich vor dem Schliessen der Hauptschaltstrecke 1 schliesst. Durch das Schliessen der Hauptschaltstrecke 1 wird die aus dem Einschaltwiderstand 2 und der Hilfsschaltstrecke 3 bestehende Reihenschaltung überbrückt und damit wirkungslos gemacht. Um während des Ausschaltvorganges den Einschaltwiderstand 2 unbelastet zu lassen, öffnet die Hilfsschaltstrecke 3 nach dem Schliessen der Hauptschaltstrecke 1 selbsttätig. In dieser Ausschaltlage verbleibt die Hilfsschaltstrecke 3 bis zum Wiedereinschalten der Hauptschaltstrecke 1.

Dieser Bewegungsablauf wird durch den in den Figuren 2 bis 6 schematisch dargestellten Kurbeltrieb bewirkt. Ausgehend von der Ausschaltstellung des Hochspannungs-Leistungsschalters, in dem die Hauptschaltstrecke 1 und die Hilfsschaltstrecke 3 geöffnet sind, wird während des Einschaltvorganges die Drehwelle 6 in Pfeilrichtung 8 verdreht. Dadurch wird auch der Kurbeltrieb 7 in der gleichen Richtung verschwenkt.

Der Kurbeltrieb 7 weist eine das Gelenk 9 der Pleuelstange 5 umfassende Kulisse 10 mit parallelen Führungsflächen auf, die aus einem zur Drehwelle 6 des Kurbeltriebs 7 konzentrischen Teil 10a und einem daran anschliessenden, in Einschaltrichtung vorgelagerten, annähernd radial nach aussen geknickten geradlinigen Teil 10b besteht. Wird der Antrieb für die Hilfsschaltstrecke 3, wie die Figur 2 zeigt, in Pfeilrichtung 8 verschwenkt, so wird das im Teil 10b der Kulisse 10 angeordnete Pleuellager (Gelenk 9) und die zugehörige Pleuelstange 5 in der Weise betätigt, dass der Hilfsschaltstift 3a in Pfeilrichtung 11 bewegt wird.

In der aus Fig. 3 ersichtlichen Position findet die galvanische Berührung des Hilfsschaltstiftes 3a mit dem Festkontakt 3b statt, d.h. die Hilfsschaltstrecke 3 ist geschlossen. Im weiteren Verlauf der Einschaltbewegung gelangt der Kurbeltrieb in die Ausklinkstellung. Die entgegengesetzt der Pfeilrichtung 11 wirkende Feder 4 des Hilfsschaltstiftes 3a drückt das Pleuellager (Gelenk 9) vom Teil 10b in den Teil 10a der Kulisse 10, wobei sich aufgrund der Abknickung beider Teile eine sprunghafte Auslösung ergibt. Diese sprunghafte Auslösung kann durch einen Vorsprung 12 unterstützt werden, der als Auflöser auf die Pleuelstange 5 einwirkt (Fig. 4).

Wie die Figur 5 zeigt, läuft das Pleuellager durch den Teil 10a hindurch bis zu einem am Kulissenende vorgesehenen Dämpfungspolster 13. In der in der Figur 6 dargestellten Ausschaltstellung der Hilfsschaltstrecke ist die Hauptschaltstrecke eingeschaltet. Zum Ausschalten der Hauptschaltstrecke wird gemeinsam mit dem hierfür vorgesehenen Getriebe der Kurbeltrieb 7 in Pfeilrichtung 14 bewegt, wobei die die Drehwelle 6 umgebende Nabe 15 eine Anschlags- und Führungsfläche für die Pleuelstange 5 bildet. In der ausgeschalteten Lage der Hauptschaltstrecke gelangt das Pleuellager (Gelenk 9) erneut in den abgeknickten Teil 10b und steht für eine Wiedereinschaltung bereit. Das Dämpfungspolster 13 kann aus Gummi oder einem anderen geeigneten stossdämpfenden Material bestehen.

## Patentansprüche

1. Hochspannungs-Leistungsschalter mit einem Einschaltwiderstand (2), der im Verlaufe des Einschaltvorganges über eine Hilfsschaltstrecke (3) parallel zur Hauptschaltstrecke (1) geschaltet und nach deren Schliessen durch Öffnen der Hilfsschaltstrecke (3) bis zum Wiedereinschalten der Hauptschaltstrecke (1) ausgeschaltet ist, mit einem in Ausschaltrichtung federbelasteten beweglichen Hilfsschaltstift (3a) der Hilfsschaltstrekke (3) und mit einer an diesem Hilfsschaltstift (3a) angelenkten Pleuelstange (5), die mit einem drehbar gelagerten Kurbeltrieb (7) des Antriebsorgans gelenkig verbunden ist, dadurch gekennzeichnet, dass der Kurbeltrieb (7) eine das zugehörige Gelenk (9) der Pleuelstange (5) zwangsweise führende Kulisse (10) aufweist, die aus einem zur Drehwelle (6) des Kurbeltriebs (7) konzentrischen Teil (10a) und einem daran anschliessenden, in Einschaltrichtung vorgelagerten, annähernd radial nach aussen geknickten geradlinigen Teil (10b) besteht.

2. Hochspannungs-Leistungsschalter nach Anspruch 1, dadurch gekennzeichnet, dass die Kulisse (10) parallel verlaufende Führungsflächen für das Gelenk (9) der Pleuelstange (5) aufweist.

3. Hochspannungs-Leistungsschalter nach Anspruch 1, dadurch gekennzeichnet, dass die Kulisse (10) an ihren Endstellen Dämpfungspolster (13) hat.

4. Hochspannungs-Leistungsschalter nach Anspruch 1, dadurch gekennzeichnet, dass dem geradlinigen Teil (10b) der Kulisse (10) ein auf die Pleuelstange (5) einwirkender Vorsprung (12) als Auslöseorgan zugeordnet ist.

5. Hochspannungs-Leistungsschalter nach Anspruch 1, dadurch gekennzeichnet, dass die Kulisse (10) mit einer Nabe (15) versehen ist, die eine Anschlags- und Führungsfläche für die Pleuelstange (5) bildet.

## Revendications

1. Disjoncteur de puissance haute tension avec une résistance de fermeture (2) qui est branchée, au cours de l'opération de fermeture, par l'intermédiaire d'une distance de coupure auxiliaire (3), en parallèle avec la distance de coupure principale (1) et est débranchée après la fermeture de celle-ci par l'ouverture de la distance de coupure auxiliaire (3) jusqu'à la nouvelle fermeture de la distance de coupure principale (1), du type comportant une cheville de contact auxiliaire (3a) de la distance de coupure auxiliaire (3), mobile et chargée par un ressort de la direction d'ouverture, ainsi qu'une bielle (5) articulée à cette cheville de contact auxiliaire (3a) et qui est reliée, avec articulation, avec un mécanisme à manivelle (7), monté à rotation, de l'organe d'entraînement, caractérisé par le fait que le mécanisme à manivelle (7) comporte une coulisse (10) guidant positivement l'articulation associée (9) de la bielle (5) et constituée par une partie (10a) concentrique à l'arbre de rotation (6) du mécanisme à manivelle (7) et par une partie (10b) rectiligne qui y fait suite, qui est située en amont dans le sens de la fermeture et coudée à peu près radialement vers l'extérieur.

2. Disjoncteur de puissance haute tension selon la revendication 1, caractérisé par le fait que la coulisse (10) comporte des surfaces de guidage s'étendant parallèlement, pour l'articulation (9) de la bielle (5).

3. Disjoncteur de puissance haute tension selon la revendication 1, caractérisé par le fait que la coulisse (10) comporte, en ses points d'extrémité, des coussins d'amortissement (13).

4. Disjoncteur de puissance haute tension selon la revendication 1, caractérisé par le fait qu'à la partie rectiligne (10b) de la coulisse (10) est associé un appendice (12) agissant sur la bielle (5) et constituant un organe de déclenchement.

5. Disjoncteur de puissance haute tension selon la revendication 1, caractérisé par le fait que la coulisse (10) est pourvue d'un moyeu (15) qui forme une surface de butée et de guidage pour la bielle.

## Claims

1. A high-voltage power switch having a switch-on impedance (2) which during the course of the switch-on procedure is connected by way of an auxiliary switching path (3) parallel to the main switching path (1), and is disconnected after closure of this by the opening of the auxiliary switching path (3), until switching-on of the main switching path (1) again, a movable auxiliary switching pin (3a) of the auxiliary switching path (3) which is spring-loaded in the disconnection direction, and a connecting rod (5) which is articulated to the auxiliary switching pin (3a) and to a rotatably- mounted crank drive (7), of the drive element, characterised in that the crank drive (7) has a slide or coulisse (10)_{'}which enforces movement of the hinge (9) of the connecting rod (5) associated therewith, and which consists of a part (10a) which is concentric whith the shaft (6) of the crank gear (7) and of a rectilinear part (10b) joined thereto, which is mounted in front in the connection direction and which is bent approximately radially outwards. --

2. A high-voltage power switch according to Claim 1, characterised in that the slide or coulisse (10) has parallel guide surfaces, for the hinge (9) of the connecting rod (5).

3. A high-voltage power switch according to Claim 1, characterised in that, at its ends the slide or coulisse (10) is provided with damping pads (13).

4. A high-voltage power switch according to Claim 1, characterised in that to the rectilinear part (10b) of the slide or coulisse (10), there is assigned a projection (12) which acts on the connecting rod (5) as a trigger element.

5. A high-voltage power switch according to Claim 1, characterised in that the slide or coulisse (10) is provided with a hub (15) which forms the stop-surface and guide-surface for the connecting rod (5).
